# EUROPÄISCHE PATENTSCHRIFT

(11) **EP 1 799 991 B1**
(45) Veröffentlichungstag und Bekanntmachung des Hinweises auf die Patenterteilung: **05.03.2008**
(21) Anmeldenummer: 05789639.1
(22) Anmeldetag: 04.10.2005
(51) Int. Cl.: F02M 37/00, F02M 37/02, F02M 37/10, F02M 69/54

(54) **VORRICHTUNG ZUM FÖRDERN VON KRAFTSTOFF**
DEVICE FOR DELIVERING FUEL
DISPOSITIF DE REFOULEMENT DE CARBURANT

(30) Priorität: 09.10.2004 DE 102004049286
(43) Veröffentlichungstag der Anmeldung: 27.06.2007
(73) Patentinhaber: ROBERT BOSCH GMBH, 70442 Stuttgart (DE)
(72) Erfinder: SCHELHAS, Peter, 70329 Stuttgart (DE); KUEHN, Michael, 74321 Bietigheim-Bissingen (DE); BRAUN, Hans-Peter, 72172 Renfrizhausen (DE); WIELAND, Thomas, 70193 Stuttgart (DE); SCHNEIDER, Werner, 70374 Stuttgart (DE); ECKART, Winfried, 71636 Ludwigsburg (DE); PANKIEWITZ, Christian, 70378 Stuttgart (DE)
(86) Internationale Anmeldenummer: PCT/EP2005/054977
(87) Internationale Veröffentlichungsnummer: WO 2006/040274

(56) Entgegenhaltungen:
- EP-A- 1 126 157
- DE-A1- 4 224 981
- DE-A1- 4 426 946
- DE-A1- 19 628 580
- PATENT ABSTRACTS OF JAPAN Bd. 015, Nr. 057 (M-1080), 12. Februar 1991 (1991-02-12) & JP 02 286865 A (NIPPONDENSO CO LTD), 27. November 1990 (1990-11-27)

## Beschreibung

### Stand der Technik

Die Erfindung geht aus von einer Vorrichtung zum Fördern von Kraftstoff nach der Gattung des Hauptanspruchs.
Es ist schon eine Vorrichtung zum Fördern von Kraftstoff aus der DE 199 36 287 C2 bekannt, mit einer Saugstrahlpumpe und einer die Saugstrahlpumpe mit Kraftstoff versorgenden Treibleitung, die von einer zu einer Brennkraftmaschine führenden Druckleitung abzweigt und mittels eines Abschaltventils absperrbar ist. Mittels des elektrisch schaltbaren Abschaltventils ist es unabhängig vom Druck stromab einer Förderpumpe und unabhängig von den Betriebszuständen einer Brennkraftmaschine möglich, die Saugstrahlpumpen abzuschalten. Nachteilig ist, dass das elektrisch schaltbare Abschaltventil vergleichsweise teuer ist.

### Vorteile der Erfindung

Die erfindungsgemäße Vorrichtung zum Fördern von Kraftstoff mit den kennzeichnenden Merkmalen des Hauptanspruchs hat demgegenüber den Vorteil, daß aufeinfache Art und Weise eine Verbesserung dahingehend erzielt wird, dass die Herstellungskosten verringert werden, indem der Druck der Druckleitung derart auf das Abschaltventil wirkt, dass dieses selbsttätig bei einem Druck größer gleich einem vorbestimmten Schliessdruck schliesst. Auf diese Weise wird ein elektrisch schaltbares Stellglied eingespart

Durch die in den Unteransprüchen aufgeführten Maßnahmen sind vorteilhafte Weiterbildungen und Verbesserungen der im Hauptanspruch angegebenen Vorrichtung möglich.

Besonders vorteilhaft ist, wenn der Schliessdruck des Abschaltventils größer ist als der Druck in der Druckleitung bei Volllastbetrieb der Brennkraftmaschine, da die Kraftstoffbefüllung des Schwalltopfes auf diese Weise auch bei Volllastbetrieb gewährleistet ist.

Gemäss einer vorteilhaften Ausführung ist das Abschaltventil als Membranventil oder als Kolbenventil ausgebildet, da dies besonders einfache und kostengünstige Ausführungsformen sind.

Weiterhin vorteilhaft ist, wenn das Abschaltventil einen stromauf mit der Druckleitung strömungsverbundenen Eingangsanschluss und Steueranschluss sowie einen stromab zur zumindest einen Saugstrahlpumpe führenden Ausgangsanschluss aufweist, da auf diese Weise erreichbar ist, dass der Druck der Druckleitung das Schliessen des Abschaltventils bewirkt.

Sehr vorteilhaft ist es, wenn der Eingangsanschluss in eine Ventilkammer mündet, in der ein mit einem ersten Ventilsitz zusammenwirkender erster Schliesskörper angeordnet ist. Nach einer vorteilhaften Ausführung ist vorgesehen, den ersten Schliesskörper kolbenförmig mit einem ersten Kolbenabschnitt und/oder einem zweiten Kolbenabschnitt auszubilden.

Auch vorteilhaft ist, wenn der Druck der Druckleitung in dem ersten Ventilsitz zugewandter Richtung auf den ersten Schliesskörper wirkt, und eine Rückstellfeder vorgesehen ist, die den ersten Schliesskörper in vom ersten Ventilsitz abgewandter Richtung drückt, da sich am ersten Schliesskörper auf diese Weise ein Kräftegleichgewicht zwischen der auf den ersten Schliesskörper wirkenden Druckkraft der Druckleitung und der Federkraft der Rückstellfeder ergibt.

Gemäss einer vorteilhaften Ausgestaltung ist der erste Kolbenabschnitt in der Ventilkammer angeordnet und reicht bis in die Steuerkammer und ist der zweite Kolbenabschnitt in der Steuerkammer vorgesehen.

Desweiteren vorteilhaft ist, dass die Treibleitung stromauf eines in der Druckleitung angeordneten Rückschlagventils von der Druckleitung abzweigt, da auf diese Weise erreicht ist, dass das Abschaltventil bei abgeschalteter Förderpumpe öffnet.

Darüber hinaus vorteilhaft ist, wenn die Treibleitung stromauf oder stromab des Abschaltventils ein Drosselelement aufweist, da auf diese Weise der Volumenstrom aus der Druckleitung zu der zumindest einen Saugstrahlpumpe begrenzt ist.

Gemäss einer weiteren Ausführung ist vorteilhafterweise vorgesehen, zwischen dem Steueranschluss und der Steuerkammer des Abschaltventils ein Steuerventil anzuordnen, das beispielsweise einteilig mit dem Abschaltventil verbunden ist.

Vorteilhaft ist, wenn das Steuerventil einen mit einem zweiten Ventilsitz und einem dritten Ventilsitz zusammenwirkenden zweiten Schliesskörper aufweist. Eine vorteilhafte Ausführung sieht vor, dass der zweite Schliesskörper kolbenförmig ausgebildet und zwischen dem zweiten Ventilsitz und dem dritten Ventilsitz axial beweglich ist.

Weiter vorteilhaft ist, wenn die Steuerkammer beim Anliegen des zweiten Schliesskörpers an dem zweiten Ventilsitz mit einem Leckageanschluss strömungsverbunden ist, da die Steuerkammer auf diese Weise druckentlastet wird und über eine Leckageleitung entleerbar ist.

In vorteilhafter Weise wird die Steuerkammer beim Anliegen des zweiten Schliesskörpers an dem dritten Ventilsitz mit dem Steueranschluss strömungsverbunden, da die Steuerkammer auf diese Weise mit dem Druck der Druckleitung druckbeaufschlagt wird.

### Zeichnung

Ausführungsbeispiele der Erfindung sind in der Zeichnung vereinfacht dargestellt und in der nachfolgenden Beschreibung näher erläutert. Es zeigen Fig.1 eine Ansicht einer Vorrichtung zum Fördern von Kraftstoff, Fig.2 ein erstes Ausführungsbeispiel eines erfindungsgemässen Abschaltventils, Fig. 3 ein zweites Ausführungsbeispiel und Fig.4 ein drittes Ausführungsbeispiel des erfindungsgemässen Abschaltventils.

### Beschreibung der Ausführungsbeispiele

Fig.1 zeigt eine Vorrichtung zum Fördern von Kraftstoff aus einem Vorratsbehälter zu einer Brennkraftmaschine, bei der ein erfindungsgemässes Abschaltventil Verwendung finden könnte. Die Vorrichtung dient dazu, einer Brennkraftmaschine ausreichend Kraftstoff zur Verbrennung in einem Brennraum zur Verfügung zu stellen.

Die Vorrichtung weist ein in einem Vorratsbehälter 1 angeordnetes Fördermodul 2 mit einem zylinderförmigen Schwalltopf 3 auf, in dem beispielsweise eine Förderpumpe 4 und ein Hauptfilter 5 angeordnet sind. Die Förderpumpe 4 ist beispielsweise eine Elektrokraftstoffpumpe. Die Förderpumpe 4 saugt beispielsweise Kraftstoff über einen Eisgansgskanal 8 aus dem Schwalltopf 3 an und fördert den Kraftstoff unter Druck über einen Ausgangskanal 9 der Förderpumpe 4 in eine Druckleitung 11, die beispielsweise zu einem Kraftstoffverteiler 14 einer Brennkraftmaschine 15 führt. Der Kraftstoffverteiler 14 ist mit mehreren Einspritzventilen 16 verbunden, die den Kraftstoff in nicht dargestellte Zylinder der Brennkraftmaschine einspritzen. Die Druckleitung 11 kann stromab aber auch mit einer Hochdruckpumpe einer sogenannten Benzindirekteinspritzung oder eines Dieseleinspritzsystems verbunden sein, die den Kraftstoff unter Hochdruck in einen Kraftstoffverteiler und über Einspritzventile in Zylinder der Brennkraftmaschine einspritzt.

Der Vorratsbehälter 1 ist beispielsweise ein sogenannter Satteltank mit einem Sattel 6, der den Vorratsbehälter 1 in zumindest zwei voneinander getrennte Bereiche, beispielsweise einen ersten Bereich 1.1 und einen zweiten Bereich 1.2, teilt. Das Fördermodul 2 ist beispielsweise in dem ersten Bereich 1.1 angeordnet.

An dem Schwalltopf 3 ist beispielsweise ein bekannter Tankfüllstandsgeber 17 zur Messung eines Füllstandes 18 in dem Vorratsbehälter 1 vorgesehen.

In der Druckleitung 11 ist der Hauptfilter 5 vorgesehen. Die Druckleitung 11 weist stromauf oder stromab, beispielsweise stromauf des Hauptfilters 5 ein Rückschlagventil 19 auf, das in Richtung der Brennkraftmaschine 15 öffnet und ein Rückströmen von Kraftstoff von stromab des Rückschlagventils 19 nach stromauf des Rückschlageventils 19 verhindert. Das Rückschlagventil 19 hält auf diese Weise den Druck in der Druckleitung 11 stromab des Rückschlagventils 19 auch nach Abschalten der Förderpumpe 4 aufrecht. In der Druckleitung 11 kann parallel zu dem Rückschlagventil 19 ein Druckentlastungsventil 20 vorgesehen sein, das bei einem Druck in der Druckleitung 11 stromab des Rückschlagventils 19 größer .gleich einem vorbestimmten Öffnungsdruck öffnet und Kraftstoff aus der Druckleitung 11 von stromab des Rückschlagventils 19 zur Druckentlastung nach stromauf des Rückschlagventils 19 zurückfliessen lässt. Das Druckentlastungsventil 20 öffnet in entgegengesetzter Richtung zum Rückschlagventil 19. Der der Druckleitung 11 stromab des Rückschlagventils 19 zugewandte Anschluss des Druckbegrenzungsventils 20 ist beispielsweise mit der Druckleitung 11 stromauf des Hauptfilters 5, wie in Fig. 1 gezeigt, oder mit der Druckleitung 11 stromab des Hauptfilters 5, wie beispielsweise in Fig.2 gezeigt, strömungsverbunden.

Erreicht oder unterschreitet der Druck in der Druckleitung11 stromab des Rückschlagventils 19 den vorbestimmten Öffnungsdruck, schliesst das Druckentlastungsventil 20 wieder. Ein Druckanstieg in der Druckleitung 11 mit einem daraus resultierenden Öffnen des Druckentlastungsventils 20 kann beispielsweise durch ein Ansteigen der Temperatur nach dem Abschalten der Brennkraftmaschine 15 verursacht werden.

Von der Druckleitung 11 stromauf des Rückschlagventils 19 zweigt eine Treibleitung 21 ab, die eine oder mehrere Saugstrahlpumpen mit Kraftstoff versorgt. Die Treibleitung 21 verzweigt sich bei einem Satteltank beispielsweise in einen ersten Treibleitungsabschnitt 21.1 und einen zweiten Treibleitungsabschnitt 21.2, wobei der erste Treibleitungsabschnitt 21.1 mit einer ersten Saugstrahlpumpe 22 und der zweite Treibleitungsabschnitt 21.2 mit einer zweiten Saugstrahlpumpe 23 strömungsverbunden ist. Die erste Saugstrahlpumpe 22 ist beispielsweise an dem Fördermodul 2 angeordnet und fördert im Betrieb Kraftstoff aus dem ersten Bereich 1.1 des Kraftstofftanks 1 in den Schwalltopf 3 des Fördermoduls 2. Die zweite Saugstrahlpumpe 23 ist beispielsweise in dem zweiten Bereich 1.2 des Kraftstofftanks 1 vorgesehen und fördert im Betrieb Kraftstoff aus dem zweiten Bereich 1.2 über eine Rücklaufleitung 24 ebenfalls in den Schwalltopf 3 oder in den ersten Bereich 1.1 des Kraftstofftanks 1. Die erste Saugstrahlpumpe 22 und die zweite Saugstrahlpumpe 23 sind jeweils nahe einem Tankboden 25 des Vorratsbehälters 1 angeordnet.

Die Drehzahl der Förderpumpe 4 ist in Abhängigkeit von dem Druck stromab der Förderpumpe 4, beispielsweise abhängig vom Druck in der Druckleitung 11 oder in dem Kraftstoffverteiler 14 geregelt. Dazu ist ein Drucksensor 28 vorgesehen, der den Druck beispielsweise in der Druckleitung 11 oder in dem Kraftstoffverteiler 14 ermittelt und als Regelgrösse an ein elektronisches Steuergerät 29 leitet, das die Regelung der Förderpumpe 4 übernimmt. Die Kraftstosforderung mit Drehzahlregelung der Förderpumpe 4 wird auch als bedarfsgeregelte Kraftstoffförderung bezeichnet.

In der Treibleitung 21, beispielsweise stromauf der Treibleitungsabschnitte 21.1,21.2, ist ein Abschaltventil 30 angeordnet. Das Abschaltventil 30 dient dazu, die über die Treibleitung 21 erfolgende Kraftstoffversorgung der Saugstrahlpumpen 22,23 bei Kraftstoffdrücken in der Druckleitung 11, die größer oder gleich einem vorbestimmten Wert sind, abzuschalten. Dies ist erforderlich, um möglichst schnell bei oder nach einem Motorstart einen vorbestimmten Druck in der Druckleitung 11 und dem Kraftstoffverteiler 14 aufzubauen. Wenn die Saugstrahlpumpen 22,23 bei dem Motorstart ununterbrochen in Betrieb sein würden, wäre eine leistungsstärkere Förderpumpe 4 zur schnellen Erreichung des vorbestimmten Drucks in der Druckleitung 11 erforderlich. Durch das Außerbetriebsetzen der Saugstrahlpumpen 22,23 während des Startens der Brennkraftmaschine wird der vorbestimmte Druck in der Druckleitung 11 ohne eine leistungsstärkere und teurere Förderpumpe 4 in ausreichender Zeit erreicht.

Erfindungsgemäss wirkt der Druck stromab der Förderpumpe 4, beispielsweise der Druck der Druckleitung 11 oder der Treibleitung 21, derart auf das Abschaltventil 30, dass dieses bei einem Druck größer oder gleich einem vorbestimmten Schliessdruck selbsttätig schliesst. Dadurch wird ein Strömungsquerschnitt der Treibleitung 21 geschlossen, so dass kein Kraftstoff mehr aus der Druckleitung 11 zu den Saugstrahlpumpen 22,23 gelangt.

Die Förderpumpe 4 wird bei Motorstart derart geregelt, dass der Druck in der Druckleitung 11 einen Wert erreicht, der grösser ist als der Schliessdruck des Abschaltventils 30 und größer ist als der Druck in der Druckleitung 11 bei Volllastbetrieb.

Das erfindungsgemässe Abschaltventil 30 ist gegenüber einem beispielsweise elektromagnetisch betätigten Abschaltventil 30 deutlich günstiger herstellbar.

Fig.2 zeigt im Schnitt eine Ansicht eines ersten Ausführungsbeispiels des erfindungsgemässen Abschaltventils.

Bei der Vorrichtung nach Fig.2 sind die gegenüber der Vorrichtung nach Fig.1 gleichbleibenden oder gleichwirkenden Teile durch die gleichen Bezugszeichen gekennzeichnet.

Das erfindungsgemässe Abschaltventil 30 ist gemäss dem ersten Ausführungsbeispiel als Membranventil ausgebildet.

Das Abschaltventil 30 weist beispielsweise einen Eingangsanschluss 33, einen Ausgangsanschluss 34 und einen Steueranschluss 35 auf. Der Eingangsanschluss 33 ist mit dem zur Druckleitung 11 führenden Abschnitt der Treibleitung 21 und der Ausgangsanschluss 34 mit dem zur zumindest einen Saugstrahlpumpe 22,23 führenden Abschnitt der Treibleitung 21 verbunden. Der Steueranschluss 35 ist mit der Druckleitung 11 strömungsverbunden, beispielsweise mittelbar über die Treibleitung 21.

In der Treibleitung 21 stromauf oder stromab des Abschaltventils 30 ist beispielsweise ein Drosselelement 40 angeordnet, um den zu der zumindest einen Saugstrahlpumpe 22,23 fließenden Volumenstrom zu begrenzen. Das Drosselelement 40 kann auch in der Treibleitung 21,21.1,21.2 stromab des Ausgangsanschlusses 34 des Abschaltventils 30 angeordnet sein.

Der Eingangsanschluss 33 mündet in eine beispielsweise zylinderförmige Ventilkammer 36 des Abschaltventils 30. In der Ventilkammer 36 ist ein axial bezüglich einer Ventilachse 39 beweglicher erster Schliesskörper 37 und ein mit dem ersten Schliesskörper 37 zusammenwirkender erster Ventilsitz 38 vorgesehen. Der erste Schliesskörper 37 und der erste Ventilsitz 38 bilden beispielsweise einen Kugel-Kegel, Kegel-Kugel, Kegel-Kegel, Kugel-Kugelsitz oder einen Flachsitz. Der Ausgangsanschluss 34 des Abschaltventils 30 mündet über eine durch den ersten Schliesskörper 37 verschliessbare Ventilsitzöffnung 41 in die Ventilkammer 36. Der erste Schliesskörper 37 ist beispielsweise kolbenförmig ausgebildet mit einem ersten Kolbenabschnitt 37.1 und/oder einem zweiten Kolbenabschnitt 37.2, wobei der erste Kolbenabschnitt 37.1 mit dem ersten Ventilsitz 38 zusammenwirkt und von der Ventilkammer 36 ausgehend über einen Ventilkanal 42 bis in eine beispielsweise zylinderförmige Steuerkammer 43 des Abschaltventils 30 reicht. Der erste Schliesskörper 37 ist mit dem ersten Kolbenabschnitt 37.1 in dem Ventilkanal 42 axial geführt. Der zweite Kolbenabschnitt 37.2 ist in der Steuerkammer 43 angeordnet und mit dem ersten Kolbenabschnitt 37.1 einteilig verbunden. Der zweite Kolbenabschnitt 37.2 teilt die Steuerkammer 43 beispielsweise in eine mit dem Steueranschluss 35 strömungsverbundene Druckkammer 44 und eine mit der Atmosphäre strömungsverbundene Federkammer 45. Die Druckkammer 44 ist gegenüber der Federkammer 45 abgedichtet, beispielsweise mittels einer Membran 48, die von dem zweiten Kolbenabschnitt 37.2 ausgehend radial nach außen bis an eine Gehäusewandung 49 der Steuerkammer 43 verläuft. Ebenso ist die Ventilkammer 36 beispielsweise gegenüber der Federkammer 45 der Steuerkammer 43 abgedichtet. In der Federkammer 45 ist eine Rückstellfeder 50 angeordnet, die sich an ihrem einen Ende an der Gehäusewandung 49 der Steuerkammer 43 abstützt und mit ihrem anderen Ende auf den zweiten Kolbenabschnitt 37.2 wirkt. Die Rückstellfeder 50 drückt den Schliesskörper 37 in vom ersten Ventilsitz 38 abgewandter Richtung. Der Druck der Druckleitung 11 dagegen wirkt über den Steueranschluss 35 auf den zweiten Kolbenabschnitt 37.2 des ersten Schliesskörpers 37 und drückt diesen entgegen der Wirkrichtung der Rückstellfeder 50 in Richtung des ersten Ventilsitzes 38.

Bei abgeschalteter Förderpumpe 4 sind die Druckleitung 11 stromauf des Rückschlagventils 19 und daher auch die Treibleitung 21 und die Druckkammer 44 der Steuerkammer 43 gegenüber der Atmosphäre drucklos. Aus dem Kräftegleichgewicht am ersten Schliesskörper 37 bestehend aus der in der Druckkammer 44 wirkenden Druckkraft und der Federkraft der Rückstellfeder 50 ergibt sich daher eine resultierende Kraft auf den ersten Schliesskörper 37 in Öffnungsrichtung, so dass das Abschaltventil 30 bei abgeschalteter Förderpumpe 4 geöffnet ist.

Sobald die Förderpumpe 4 eingeschaltet ist, baut diese einen Druck in der Druckleitung 11 auf, der sich über die Treibleitung 21 und den Steueranschluss 35 bis in die Druckkammer 44 abzüglich eines Druckverlustes ausbreitet. Die Rückstellfeder 50 ist derart ausgelegt, dass sich der erste Schliesskörper 37 bei einem Druck in der Druckkammer 44 größer oder gleich einem vorbestimmten Schliessdruck an den ersten Ventilsitz 38 anlegt und das Abschaltventil 30 auf diese Weise schliesst. Der vorbestimmte Schliessdruck des Abschaltventils 30 ist größer als der Druck in der Druckleitung 11 bei Volllastbetrieb der Brennkraftmaschine 15 oder gleich diesem Druck. Der vorbestimmte Schliessdruck des Abschaltventils 30 liegt beispielsweise im Bereich zwischen sechs und neun bar. Auf diese Weise ist gewährleistet, dass die zumindest eine Saugstrahlpumpe 22,23 auch bei Volllast eingeschaltet ist und der Schwalltopf 3 immer ausreichend befüllt wird.

Das Abschaltventil 30 ist bei dem Motorstart somit zunächst geöffnet, schliesst, sobald der Druck der Druckleitung 11 den vorbestimmten Schliessdruck erreicht oder überschreitet und öffnet wieder, sobald der Druck der Druckleitung 11 den vorbestimmten Schliessdruck unterschreitet.

Fig.3 zeigt im Schnitt eine Ansicht eines zweiten Ausführungsbeispiels des erfindungsgemässen Abschaltventils.

Bei der Vorrichtung nach Fig.3 sind die gegenüber der Vorrichtung nach Fig.1 und Fig.2 gleichbleibenden oder gleichwirkenden Teile durch die gleichen Bezugszeichen gekennzeichnet.

Das Abschaltventil nach Fig.3 unterscheidet sich von dem Abschaltventil nach Fig.2 darin, dass das Abschaltventil 30 nicht als Membranventil, sondern als Kolbenventil ausgebildet ist. Der zweite Kolbenabschnitt 37.2 reicht in seiner radialen Erstreckung bezüglich der Ventilachse 39 bis an die Gehäusewandung 49 der Steuerkammer 43 heran und teilt auf diese Weise die Steuerkammer 43 in die Druckkammer 44 und die Federkammer 45. Die Membran 48 gemäss Fig.2 entfällt daher. Der zweite Kolbenabschnitt 37.2 hat beispielsweise eine größere axiale Erstreckung als bei dem ersten Ausführungsbeispiel, um eine gute Abdichtung zwischen der Druckkammer 44 und der Federkammer 45 zu erreichen und ein Verkanten des zweiten Kolbenabschnitts 37.2 mit der Gehäusewandung 49 der Steuerkammer 43 zu vermeiden.

Fig.4 zeigt im Schnitt eine Ansicht eines dritten Ausführungsbeispiels des erfindungsgemässen Abschaltventils.

Bei der Vorrichtung nach Fig.4 sind die gegenüber der Vorrichtung nach Fig.1 bis Fig.3 gleichbleibenden oder gleichwirkenden Teile durch die gleichen Bezugszeichen gekennzeichnet.

Das Abschaltventil nach Fig.4 unterscheidet sich von dem Abschaltventil nach Fig.3 im wesentlichen darin, dass der erste Schliesskörper 37 nur einen ersten Kolbenabschnitt 37.1 aufweist und der Steuerkammer 43 ein Steuerventil 53 in Strömungsrichtung gesehen vorgeschaltet ist. Das Steuerventil 53 ist beispielsweise einteilig mit dem Abschaltventil 30 verbunden, kann aber auch separat vorgesehen sein. Das Steuerventil 53 ist beispielsweise im Abschaltventil 30 stromab des Steueranschlusses 35 und stromauf der Steuerkammer 43 angeordnet. Das Steuerventil 53 weist beispielsweise einen mit einem zweiten Ventilsitz 54 und einem dritten Ventilsitz 55 zusammenwirkenden zweiten Schliesskörper 56 auf, der beispielsweise kolbenförmig ausgeführt und axial in einer Zylinderkammer 57 zwischen dem zweiten Ventilsitz 54 und dem dritten Ventilsitz 55 axial beweglich ist. Der Steueranschluss 35 mündet über eine Einlassöffnung 58 in die Zylinderkammer 57, wobei der zweite Ventilsitz 54 an der Einlassöffnung 58 angeordnet ist und diese ringförmig umgibt. Der zweite Ventilsitz 54 und der dritte Ventilsitz 55 sind beispielsweise als Flachsitz ausgebildet, können aber auch als Kugel- oder Kegelsitz vorgesehen sein. Das Steuerventil 53 weist einen Leckageanschluss 60 auf, der über eine Leckageöffnung 61 in die Zylinderkammer 57 mündet, wobei der dritte Ventilsitz 55 an der Leckageöffnung 61 angeordnet ist und diese ringförmig umgibt. Der Leckageanschluss 60 ist beispielsweise über eine Leckageleitung 62 mit dem Vorratsbehälter 1 oder dem Schwalltopf 3 strömungsverbunden. Der zweite Schliesskörper 56 wird von einer in der Zylinderkammer 57 angeordneten Schliessfeder 63 in Richtung des zweiten Ventilsitzes 54 gedrückt. Die Schliessfeder 63 ist derart ausgelegt, dass das Steuerventil 53 bei einem Druck in der Druckleitung 11 öffnet, der größer oder gleich einem vorbestimmten Öffnungsdruck ist. Der vorbestimmte Öffnungsdruck des Steuerventils 53 ist größer als der Druck in der Druckleitung 11 bei Volllastbetrieb der Brennkraftmaschine und beträgt beispielsweise zwischen sechs und neun bar. Die auf den ersten Schliesskörper 37 wirkende Rückstellfeder 50 ist gemäss diesem Ausführungsbeispiel derart ausgelegt, dass das Abschaltventil 30 schliesst, sobald das Steuerventil 53 öffnet und die Steuerkammer 43 mit Kraftstoff der Druckleitung 11 druckbeaufschlagt wird.

Die Zylinderkammer 57 ist sowohl über einen Steuerkanal 64 als auch einen Leckagekanal 67 mit der Steuerkammer 43 des Abschaltventils 30 verbunden. Der Steuerkanal 64 mündet mit seinem einen Ende beispielsweise in einen dem zweiten Ventilsitz 54 mit dem Steueranschluss 35 zugewandten Abschnitt der Zylinderkammer 57 und der Leckagekanal 67 mit seinem einen Ende beispielsweise in einen dem dritten Ventilsitz 55 mit dem Leckageanschluss 60 zugewandten Abschnitt der Zylinderkammer 57. Der Steuerkanal 64 und der Leckagekanal 67 münden an ihrem anderen Ende beispielsweise mit einem gemeinsamen Kanalabschnitt in die Steuerkammer 43. Beim Anliegen des zweiten Schliesskörpers 56 an dem dritten Ventilsitz 55 ist der Steueranschluss 35 über die Zylinderkammer 57 und den Steuerkanal 64 mit der Steuerkammer 43 verbunden, wobei der zweite Schliesskörper 56 das der Zylinderkammer 57 zugewandte Ende des Leckagekanal 67 und die Leckageöffnung 61 dicht verschliesst. Dadurch ist die Steuerkammer 43 mit dem Druck der Druckleitung 11 druckbeaufschlagt. Beim Anliegen des zweiten Schliesskörpers 56 an dem zweiten Ventilsitz 54 ist die Steuerkammer 43 mit dem Leckageanschluss 60 strömungsverbunden, wobei der zweite Schliesskörper 56 das der Zylinderkammer 57. zugewandte Ende des Steuerkanals 64 und die Einlassöffnung 58 verschliesst. Auf diese Weise ist die Steuerkammer 43 gegenüber der Atmosphäre druckentlastet, da der Vorratsbehälter 1 Atmosphärendruck aufweist.

Sobald der zweite Schliesskörper 57 des Steuerventils 53 durch den über den Steueranschluss 35 stirnseitig auf den zweiten Schliesskörper 57 wirkenden Druck der Druckleitung 11 von dem zweiten Ventilsitz 54 abhebt, die Einlassöffnung 58 öffnet und den Leckagekanal 67 zur Zylinderkammer 57 hin verschliesst, ist der Steueranschluss 35 über die Einlassöffnung 58, die Zylinderkammer 57 und den Steuerkanal 64 mit der Steuerkammer 43 strömungsverbunden und die Steuerkammer 43 auf diese Weise mit dem Druck der Druckleitung 11 druckbeaufschlagt. Bei geöffneter Einlassöfnung 58 des Steuerventils 53 wird der erste Schliesskörper 37 entgegen der Federkraft der Rückstellfeder 50 an den ersten Ventilsitz 38 bewegt und das Abschaltventil 30 durch das Verschliessen der Ventilsitzöffnung 41 verschlossen, so dass kein Kraftstoff mehr über den Eingangsanschluss 33, die Ventilsitzöffnung 41 in die Ventilkammer 36 und über die Ventilkammer 36 und den Ausgangsanschluss 34 zu der zumindest einen Saugstrahlpumpe 22,23 gelangt.

Sobald der Druck der Druckleitung 11 den vorbestimmten Öffnungsdruck des Steuerventils 53 unterschreitet, bewegt sich der zweite Schliesskörper 57 wieder zurück an den zweiten Ventilsitz 54, so dass zunächst die Leckageöffnung 61 und der Leckagekanal 67 zur Zylinderkammer 57 hin geöffnet und anschliessend der Steuerkanal 64 zur Zylinderkammer 57 hin und die Einlassöffnung 58 geschlossen werden. Da die Steuerkammer 43 auf diese Weise druckentlastet ist, wird der erste Schliesskörper 37 durch die Rückstellfeder 50 in vom ersten Ventilsitz 38 abgewandter Richtung bewegt. Dabei verdrängt der erste Schliesskörper 37 Flüssigkeit aus der Steuerkammer 43 über die Leckageleitung 67, die Zylinderkammer 57 und den Leckageanschluss 60 in die Leckageleitung 62.

In einem zum Steueranschluss 35 führenden Treibleitungsabschnitt 37.3 der Treibleitung 37 kann ein weiteres Drosselelement 68 angeordnet sein.

Die Ventilkammer 36 und die Steuerkammer 43 sind gemäss dem dritten Ausführungsbeispiel nur durch den ersten Schliesskörper 37 voneinander-getrennt. Zur Begrenzung des Hubes des ersten Schliesskörpers 37 ist in der Steuerkammer 43 beispielsweise ein hohlzylindrischer Anschlag 69 vorgesehen.

## Patentansprüche

1. Vorrichtung zum Fördern von Kraftstoff mit einer Saugstrahlpumpe und einer die Saugstrahlpumpe mit Kraftstoff versorgenden Treibleitung, die von einer zu einer Brennkraftmaschine führenden Druckleitung abzweigt und mittels eines Abschaltventils schliessbar ist, **dadurch gekennzeichnet, dass** der Druck der Druckleitung (11) derart auf das Abschaltventil (30) wirkt, dass dieses bei einem Druck größer oder gleich einem vorbestimmten Schliessdruck schliesst.

2. Vorrichtung nach Anspruch 1, **dadurch gekennzeichnet, dass** der Schliessdruck des Abschaltventils (30) größer ist als der Druck in der Druckleitung (11) bei Volllastbetrieb der Brennkraftmaschine (15).

3. Vorrichtung nach Anspruch 1, **dadurch gekennzeichnet, dass** das Abschaltventil (30) als Membranventil oder als Kolbenventil ausgebildet ist.

4. Vorrichtung nach Anspruch 1, **dadurch gekennzeichnet, dass** das Abschaltventil (30) einen stromauf mit der Druckleitung (11) strömungsverbundenen Eingangsanschluss (33) und Steueranschluss (35) sowie einen stromab zur zumindest einen Saugstrahlpumpe (22,23) führenden Ausgangsanschluss (34) aufweist.

5. Vorrichtung nach Anspruch 4, **dadurch gekennzeichnet, dass** der Eingangsanschluss (33) in eine Ventilkammer (36) mündet, in der ein mit einem ersten Ventilsitz (38) zusammenwirkender erster Schliesskörper (37) angeordnet ist.

6. Vorrichtung nach Anspruch 5, **dadurch gekennzeichnet, dass** der erste Schliesskörper (37) kolbenförmig mit einem ersten Kolbenabschnitt (37.1) und/oder einem zweiten Kolbenabschnitt (37.2) ausgebildet ist.

7. Vorrichtung nach Anspruch 5, **dadurch gekennzeichnet, dass** eine Rückstellfeder (50) vorgesehen ist, die in vom ersten Ventilsitz (38) abgewandter Richtung auf den ersten Schliesskörper (37) wirkt.

8. Vorrichtung nach Anspruch 5, **dadurch gekennzeichnet, dass** der Steueranschluss (35) in eine Steuerkammer (43) mündet, in der der Druck der Druckleitung (11) in dem ersten Ventilsitz (38) zugewandter Richtung auf den ersten Schliesskörper (37) wirkt.

9. Vorrichtung nach Anspruch 8, **dadurch gekennzeichnet, dass** der erste Kolbenabschnitt (37.1) in der Ventilkammer (36) angeordnet ist und bis in die Steuerkammer (43) reicht und der zweite Kolbenabschnitt (37.2) in der Steuerkammer (43) vorgesehen ist.

10. Vorrichtung nach Anspruch 1, **dadurch gekennzeichnet, dass** die Treibleitung (21) stromauf eines in der Druckleitung (11) angeordneten Rückschlagventils (19) von der Druckleitung (11) abzweigt.

11. Vorrichtung nach Anspruch 1, **dadurch gekennzeichnet, dass** die Treibleitung (21) ein Drosselelement (40) aufweist.

12. Vorrichtung nach Anspruch 8, **dadurch gekennzeichnet, dass** zwischen dem Steueranschluss (35) und der Steuerkammer (43) ein Steuerventil (53) vorgesehen ist.

13. Vorrichtung nach Anspruch 12, **dadurch gekennzeichnet, dass** das Steuerventil.:(53) einteilig mit dem Abschaltventil (30) verbunden ist.

14. Vorrichtung nach Anspruch 12, **dadurch gekennzeichnet, dass** das Steuerventil (53) einen mit einem zweiten Ventilsitz (54) und einem dritten Ventilsitz (55) zusammenwirkenden zweiten Schliesskörper (56) aufweist.

15. Vorrichtung nach Anspruch 14, **dadurch gekennzeichnet, dass** der zweite Schliesskörper (56) kolbenförmig ausgebildet und zwischen dem zweiten Ventilsitz (54) und den dritten Ventilsitz (55) axial beweglich ist.

16. Vorrichtung nach Anspruch 14, **dadurch gekennzeichnet, dass** das Steuerventil (53) eine Schliessfeder (63) aufweist, die in dem zweiten Ventilsitz (54) zugewandter Richtung auf den zweiten Schliesskörper (56) wirkt.

17. Vorrichtung nach Anspruch 13, **dadurch gekennzeichnet, dass** die Steuerkammer (43) beim Anliegen des zweiten Schliesskörpers (56) an dem zweiten Ventilsitz (54) mit Leckageanschluss (60) strömungsverbunden ist

18. Vorrichtung nach Anspruch 13, **dadurch gekennzeichnet, dass** die Steuerkammer (43) beim Anliegen des zweiten Schliesskörpers (56) an dem dritten Ventilsitz (55) mit dem Steueranschluss (35) strömungsverbunden ist.

## Claims

1. Device for the conveyance of fuel with a suction jet pump and with a driving line which supplies the suction jet pump with fuel and which branches off from a delivery line leading to an internal combustion engine and can be closed by means of a switch-off valve, **characterized in that** the pressure of the delivery line (11) acts on the switch-off valve (30) in such a way that the latter closes at a pressure higher than or equal to a predetermined closing pressure.

2. Device according to Claim 1, **characterized in that** the closing pressure of the switch-off valve (30) is higher than the pressure in the delivery line (11) with the internal combustion engine (15) operating under full load.

3. Device according to Claim 1, **characterized in that** the switch-off valve (30) is designed as a diaphragm valve or as a piston valve.

4. Device according to Claim 1, **characterized in that** the switch-off valve (30) has an inlet connection (33) and control connection (35), which are flow-connected, upstream, to the delivery line (11), and an outlet connection (34) which leads, downstream, to the at least one suction jet pump (22, 23).

5. Device according to Claim 4, **characterized in that** the inlet connection (33) issues into a valve chamber (36) in which a first closing body (37) co-operating with a first valve seat (38) is arranged.

6. Device according to Claim 5, **characterized in that** the first closing body (37) is of piston-shaped design with a first piston portion (37.1) and/or a second piston portion (37.2).

7. Device according to Claim 5, **characterized in that** a restoring spring (50) is provided which acts on the first closing body (37) in a direction facing away from the first valve seat (38).

8. Device according to Claim 5, **characterized in that** the control connection (35) issues into a control chamber (43) in which the pressure of the delivery line (11) acts on the first closing body (37) in a direction facing the first valve seat (38).

9. Device according to Claim 8, **characterized in that** the first piston portion (37.1) is arranged in the valve chamber (36) and extends into the control chamber (43), and the second piston portion (37.2) is provided in the control chamber (43).

10. Device according to Claim 1, **characterized in that** the driving line (21) branches off from the delivery line (11) upstream of a non-return valve (19) arranged in the delivery line (11).

11. Device according to Claim 1, **characterized in that** the driving line (21) has a throttle element (40).

12. Device according to Claim 8, **characterized in that** a control valve (53) is provided between the control connection (35) and the control chamber (43).

13. Device according to Claim 12, **characterized in that** the control valve (53) is connected in one piece to the switch-off valve (30).

14. Device according to Claim 12, **characterized in that** the control valve (53) has a second closing body (56) co-operating with a second valve seat (54) and with a third valve seat (55).

15. Device according to Claim 14, **characterized in that** the second closing body (56) is of piston-shaped design and is movable axially between the second valve seat (54) and the third valve seat (55).

16. Device according to Claim 14, **characterized in that** the control valve (53) has a closing spring (63) which acts on the second closing body (56) in a direction facing the second valve seat (54).

17. Device according to Claim 13, **characterized in that** the control chamber (43) is flow-connected to a leakage connection (60) when the second closing body (56) bears against the second valve seat (54).

18. Device according to Claim 13, **characterized in that** the control chamber (43) is flow-connected to the control connection (35) when the second closing body (56) bears against the third valve seat (55).

## Revendications

1. Dispositif pour débiter du carburant à l'aide d'une pompe aspirante à jet et d'une conduite d'entraînement alimentant en carburant la pompe aspirante à jet, cette conduite d'entraînement dérivant d'une conduite de pression reliée au moteur à combustion interne et pouvant être fermée par une vanne d'arrêt
**caractérisé en ce que**
la pression dans la conduite de pression (11) agit sur la vanne d'arrêt (30) pour qu'elle se ferme si la pression est supérieure ou égale à une pression de fermeture prédéfinie.

2. Dispositif selon la revendication 1,
**caractérisé en ce que**
la pression de fermeture de la vanne d'arrêt (30) est supérieure à la pression dans la conduite de pression (11) lorsque le moteur à combustion interne (15) fonctionne à pleine charge.

3. Dispositif selon la revendication 1,
**caractérisé en ce que**
la vanne d'arrêt (30) est réalisée sous la forme d'une vanne à membrane ou d'une vanne à piston.

4. Dispositif selon la revendication 1,
**caractérisé en ce que**
la vanne d'arrêt (30) comporte un branchement d'entrée (33) relié en amont à la conduite de pression (11) ainsi qu'un branchement de commande (35) et un branchement de sortie (34) relié en aval au moins à une pompe aspirante à jet (22, 23).

5. Dispositif selon la revendication 4,
**caractérisé en ce que**
le branchement d'entrée (33) débouche dans une chambre de vanne (36) munie d'un premier organe d'obturation (37) coopérant avec un premier siège de soupape (38).

6. Dispositif selon la revendication 5,
**caractérisé en ce que**
le premier organe d'obturation (37) est réalisé en forme de piston ayant un premier segment de piston (37.1) et/ ou un second segment de piston (37.2).

7. Dispositif selon la revendication 5,
**caractérisé par**
un ressort de rappel (50) qui agit dans la direction opposée à celle du premier siège de soupape (38) sur le premier organe d'obturation (37).

8. Dispositif selon la revendication 5,
**caractérisé en ce que**
le branchement de commande (35) débouche dans une chambre de commande (43) dans laquelle la pression de la conduite de pression (11) agit sur le premier organe d'obturation (37) dans la direction tournée vers le premier siège de soupape (38).

9. Dispositif selon la revendication 8,
**caractérisé en ce que**
le premier segment de soupape (37.1) est installé dans la chambre de soupape (36) et arrive jusque dans la chambre de commande (43) et le second segment de piston (37.2) est dans la chambre de commande (43).

10. Dispositif selon la revendication 1,
**caractérisé en ce que**
la conduite d'entraînement (21) dérive de la conduite de pression (11) en amont d'un clapet anti retour (19) dans la conduite de pression (11).

11. Dispositif selon la revendication 1,
**caractérisé en ce que**
la conduite d'entraînement (21) comporte un élément d'étranglement (40).

12. Dispositif selon la revendication 8,
**caractérisé par**
une soupape de commande (53) entre le branchement de commande (35) et la chambre de commande (43).

13. Dispositif selon la revendication 12,
**caractérisé en ce que**
la soupape de commande (53) est reliée en une seule pièce à la vanne d'arrêt (30).

14. Dispositif selon la revendication 12,
**caractérisé en ce que**
la soupape de commande (53) comporte un second organe d'obturation (56) coopérant avec un second siège de soupape (54) et un troisième siège de soupape (55).

15. Dispositif selon la revendication 14,
**caractérisé en ce que**
le second organe d'obturation (56) est en forme de piston, mobile axialement entre le second siège de soupape (54) et le troisième siège de soupape (55).

16. Dispositif selon la revendication 14,
**caractérisé en ce que**
la soupape de commande (53) comporte un ressort d'obturation (63) qui agit sur le second organe d'obturation (56) dans la direction tournée vers le second siège de soupape (54).

17. Dispositif selon la revendication 13,
**caractérisé en ce que**
lorsque le second organe d'obturation (56) s'applique contre le second siège de soupape (54), la chambre de commande (43) est reliée de façon à communiquer par une liaison de fluide avec le branchement de fuite (60).

18. Dispositif selon la revendication 13,
**caractérisé en ce que**
la chambre de commande (43) est reliée de façon à communiquer par le fluide avec le branchement de commande (35) lorsque le second organe d'obturation (56) s'applique contre le troisième siège de soupape (55).
